# EUROPÄISCHE PATENTSCHRIFT

(11) **EP 0 604 600 B1**
(45) Veröffentlichungstag und Bekanntmachung des Hinweises auf die Patenterteilung: **04.10.1995**
(21) Anmeldenummer: 93909745.7
(22) Anmeldetag: 27.05.1993
(51) Int. Cl.: B01F 9/00

(54) **VORRICHTUNG ZUM ANTRIEB EINES TAUMELKÖRPERS**
APPARATUS FOR DRIVING A WOBBLING BODY
DISPOSITIF D'ENTRAINEMENT D'UN CORPS OSCILLANT

(30) Priorität: 20.07.1992 CH 2261/92
(43) Veröffentlichungstag der Anmeldung: 06.07.1994
(73) Patentinhaber: Bioengineering AG, CH-8636 Wald (CH)
(72) Erfinder: MEYER, Pio, CH-8636 Wald (CH)
(74) Vertreter: Salgo, Reinhold Caspar, Dr.
(86) Internationale Anmeldenummer: CH9300136
(87) Internationale Veröffentlichungsnummer: WO9402236

(56) Entgegenhaltungen:
- CH-A- 422 723
- CH-A- 500 000
- FR-A- 2 181 375

## Beschreibung

Die vorliegende Erfindung betrifft eine Vorrichtung zum Antrieb eines Taumelkörpers gemäss dem Oberbegriff des Patentanspruches 1.

Im CH-Patent 500 000 ist eine Vorrichtung zum Erzeugen einer taumelnden Bewegung beschrieben. Diese besteht aus einem Körper, den der Erfinder Paul Schatz in seinem Buche "Rhythmusforschung und Technik" (Stuttgart 1975) ein "Oloid" nennt. Angetrieben wird dieses Oloid gemäss CH-A1 500 000 durch ein endloses Band, auf welches das Oloid aufgelegt wird.

In der Praxis hat sich dieser Antrieb nicht durchsetzen können, da dies einerseits eine ideale Fertigungsgenauigkeit des Oloides voraussetzt, und anderseits beim Abrollen des Oloides auf dem Band keinerlei Schlupf entstehen darf. Führungsrollen, wie dies bei trommelförmigen Wälzkörpern möglich ist, sind bei der Form des Oloides ausgeschlossen: Es besitzt zwar - wie ein Zylinder - eine gerade Berührungslinie auf einer Ebene, nur ändert sich der Winkel dieser Berührungslinie zur Fortbewegungsrichtung des Bandes in oszillatorischer Weise. Die Erfindung hat sich daher auch nie durchzusetzen vermocht, im Gegensatz zur Lösung gemäss dem CH-Patent 216 760, in welchem der Hohlkörper, welcher eine taumelnde Bewegung ausführt, als Glied einer halben Bricard-Gelenkkette gelagert ist. Diese Lösung hat sich in verschiedenen Ausführungsformen und mit verschiedenen Antriebsmitteln im Markte durchgesetzt. Allerdings haftet ihr ein schwerer Nachteil an, der es verhindert, eine Mischmaschine nach dem Oloid- oder Inversionsprinzip zu bauen, deren Fassungsvermögen bei einem oder mehreren Kubikmetern liegt. Dieser Nachteil liegt in den grossen Massenkräften, die beim Betrieb auftreten, und nach Grösse und Richtung dauernd ändern. Die Massenkräfte verlangen ausserordentlich kräftige Dimensionierung aller Bauteile und stellen extreme Anforderungen an das Fundament einer solchen Maschine.

Aus CH-422 723 ist eine Vorrichtung bekannt, mit welcher ebenfalls ein Körper in eine taumelnde Bewegung versetzt wird. Die Art der Taumelbewegung ist allerdings von der hier gemeinten völlig verschieden. In CH-422 723 wird ein Zylinderkörper um seine Längsachse in gleichförmige Drehbewegung versetzt. Dieser erste Zylinderkörper ist so ausgestaltet, dass er zur Aufnahme eines zweiten, im wesentlichen ebenfalls zylindrischen Körpers geeignet ist. Die Längsachsen der beiden Zylinderkörper schneiden einander nun unter einem bestimmten, vorgegebenen Winkel. Dadurch beschreibt die Längsachse des zweiten, eingesetzten Zylinderkörpers - der in der Regel als trommelförmiges Aufnahmegefäss für Mischgut oder dergleichen vorgeschlagen ist - im Laufe einer Umdrehung des ersten Zylinderkörpers einen Doppelkegel um die Längsachse des ersten Zylinderkörpers. Ist das trommelförmige Aufnahmegefäss nicht zur Gänze gefüllt oder sein Inhalt dichtemässig stark inhomogen, so bewegt sich der Schwerpunkt des Inhaltes sowohl radial als auch axial in bezug auf das Zentrum des Aufnahmegefässes. Wegen der Gleichförmigkeit der Drehung der zweiten Zylinderachse um die erste ist jedoch die Bewegungscharakteristik sowohl des Aufnahmegefässes, wie des Inhaltes und seines Schwerpunktes eine völlig andere, als vorliegend ins Auge gefasst.

Die Aufgabe, die dieser vorliegenden Erfindung zugrunde liegt, ist die Schaffung eines Antriebs für einen Oloid-Körper, der die genannten Nachteile überwindet und sich für Oloide innerhalb eines grossen Dimensionsbereiches gleichermassen eignet.

Die Lösung ist wiedergegeben im Patentanspruch 1 hinsichtlich des zentralen Erfindungsgedankens, in den Patentansprüchen 2 bis 13 hinsichtlich weiterer Ausgestaltungen.

Anhand der beiliegenden Zeichnung wird der Erfindungsgedanke mit mehreren Ausführungsbeispielen näher erläutert.

Es zeigen
- Fig. 1a, b: in schematischer Weise die geometrischen Verhältnisse der Bewegung eines Oloides,
- Fig. 2a, b: ein erstes Ausführungsbeispiel in zwei Seitenansichten,
- Fig. 3a, b: ein Detail aus Fig. 2a in Draufsicht und im teilweisen Schnitt,
- Fig. 4: eine Variante zu Fig. 3a,
- Fig. 5a, b: ein Detail aus Fig. 3a in Draufsicht und im teilweisen Schnitt
- Fig. 6: ein zweites Ausführungsbeispiel
- Fig. 7: eine Variante zu einem verwendeten Bauteil.

Fig. 1a, b zeigt in schematischer Weise ein Oloid in verschiedenen Lagen auf einem endlosen Band 2, das in der Pfeilrichtung mit gleichförmiger Bewegung umläuft. Mit Beziehung auf das horizontal laufende Band 2 sind in gedanklicher Hinsicht drei Ebenen E₁, E₂, E₃ errichtet, die vertikal, also senkrecht zur Horizontalebene verlaufen. Die Ebenen E₁, E₂ flankieren das endlose Band 2 und liegen parallel zu seiner Bewegungsrichtung; die dritte Ebene E₃ steht sowohl senkrecht auf der Horizontalebene als auch auf den Ebenen E₁, E₂.

Liegt das Oloid zunächst in Ruhe in seiner ltabilen Gleichgewichtslage auf dem Band 2, so liegt seine Berührungslinie in der Schnittgeraden der Horizontalebene (bzw. des Bandes 2) mit der Ebene E₃. Ferner hat das Oloid eine Längsachse, die in der genannten Gleichgewichtslage ebenfalls in der Ebene E₃ verläuft und die Ebenen E₁, E₂ in zwei Punkten, den Durchstosspunkten D₁, D₂ durchstösst.

Falls die Taumelbewegung des Oloides so abläuft, dass der Schwerpunkt in der senkrecht zum Band 2 verlaufenden Ebene E₃ bleibt, dann beschreiben die Durchstosspunkte D₁, D₂ der Längsachse 3 des Oloides auf den Ebenen E₁, E₂ je eine Ovalkurve K₁, K₂. Die Grössen und Formen der Oval-Kurven K₁, K₂ sind abhängig von den seitlichen Abständen der Ebenen E₁, E₂ von der jeweiligen Kante des Bandes 2.

Fig. 1a zeigt drei Stellungen des Oloides 1 während einer vollen Umdrehung um die - nicht raumfeste - Längsachse 3; in Fig. 1b ist diese Zahl der Uebersichtlichkeit halber auf zwei reduziert, um die oberste und die unterste Extremlage der Durchstosspunkte D₁, D₂ anzuzeigen.

Die Bewegung der Durchstosspunkte D₁, D₂ erfolgt also im gleichen Drehsinn aber im wesentlichen gegengleich.

Fig. 2 zeigt ein erstes Ausführungsbeispiel einer erfindungsgemässen Vorrichtung. Auf einem Rollenteppich 51 liegt ein oloidförmiger Hohlkörper 4, der beispielsweise als Mischgefäss ausgebildet ist und eine verschliessbare Oeffnung 5 aufweist. Der Rollenteppich 51 besteht aus einer Vielzahl von kurzen frei laufenden Rollen 52 mit untereinander parallelen Drehachsen, deren Richtung senkrecht steht auf der Zeichenebene von Fig. 2a und parallel zu jener von Fig. 2b. Die Achsen der Rollen stehen somit senkrecht auf den beiden Ebenen E₁, E₂. Die Richtung dieser Ebenen E₁, E₂ sei als Bewegungsrichtung des Taumelkörpers bezeichnet. An Gen beiden Enden ist der Hohlkörper 4 abweichend von der Oloidform gebaut, dergestalt, dass jeweils ein Segment abgeschnitten ist, und eine, beispielsweise hohle Welle 6 durch eine das Segment abschneidende Fläche 7 rechtwinklig hindurchgeht. Damit wird die jeweils auf dem Rollenteppich 51 aufliegende Berührungslinie in den zwei Extremlagen des Hohlkörpers 4 etwas verkürzt. Dies erlaubt, den Rollenteppich 51 um soviel schmaler auszugestalten, dass die Welle 6 seitlich herausgeführt werden kann. Anstelle eines Rollenteppichs 51 ist auch ein endloses Band 2 erfindungsgemäss, wobei das Band aber lediglich passiv mitbewegt wird, wie dies auch für den Rollenteppich 51 gilt. Diese Ausführungsvariante gilt auch für das zweite Ausführungsbeispiel gemäss Fig. 6.

Die in Fig. 1a mit K₁, K₂ bezeichneten Ovalkurven sind als ovale Führungsschienen 8 realisiert, von denen nur die eine dargestellt ist, da sie - sofern die seitlichen Abstände vom Rollenteppich 51 die gleichen sind, und der Hohlkörper 4 sich entlang der Mittellinie des Rollenteppichs 51 bewegt - deckungsgleich sind. Die Welle 6 wird mittels eines Wagens 9 der Führungsschiene 8 aktiv entlang geführt, wie anhand von Fig. 3 eingehend beschrieben ist. Der Wagen 9, der in Fig. 2 nur schematisch dargestellt ist, wird in Fig. 3 im Detail gezeigt. Die Führungsschiene 8 weicht in ihrer Form selbstverständlich ab von der Form der Ovalkurven K₁, K₂ , da diese gültig ist für mathematische Achsen; der Abstand der Drehachse der Welle 6 von den Begrenzungen der Führungsschiene 8 ist in Betracht zu ziehen. Da einerseits kleine Toleranzen in der Fertigung des Hohlkörpers 4, anderseits seine Deformation unter dem Einfluss des Gewichtes des Füllgutes in Betracht gezogen werden muss, ist die Führungsschiene 8 mittels vier Federgelenken 10 in einem starken Rahmen 11 so gelagert, dass sie in vertikaler Richtung den Einfluss der genannten Toleranzen kompensieren kann. Die Zahl vier ist jedoch nicht erfindungswesentlich; es können durchaus auch sechs oder acht solcher Federgelenke 10 vorgesehen werden.

Anstelle der in Fig. 2 gezeigten, von der Form des Oloides abweichenden Form des Hohlkörpers 4, ist es erfindungsgemäss, das Oloid ganz auszuführen und dafür den Rollenteppich 51 um soviel schmaler zu machen, wie notwendig ist, um der Vertikalbewegung der Welle 6 Rechnung zu tragen.

Die genannte aktive Führung des Wagens 9 entlang der Führungsschiene 8 wird in den Fig. 5a, b im einzelnen beschrieben. Die in Fig. 2a, b eingetragenen und mit den Nummern 58, 59 bezeichneten Elemente stehen damit im Zusammenhang.

Der in Fig. 3a in der Draufsicht, in Fig. 3b im teilweisen Längsschnitt dargestellte Wagen 9 besteht aus einem Gestell 12, welcher zwei beispielsweise kugelgelagerte Führungsräder 13 mit Nuten 14 trägt. Diese umgreifen die Führungsschiene 8. Der Wagen 9 kann sich also in der durch die Führungsschiene 8 definierten Ebene bewegen. Gegen die Kurveninnenseite der Führungsschiene 8 trägt das Gestell 12 ein Drehgelenk 19, dessen Drehachse senkrecht steht auf der Tangente an die Führungsschiene 8. Mittels des Drehgelenkes 19 ist eine Platte 20 am Gestell 12 drehbar befestigt. Diese Platte 20 trägt eine Querachse 15, mittels derer ein Führungskörper 16 schwenkbar gelagert ist. Die Querachse 15 steht senkrecht auf der Achse des Drehgelenkes 19 und hat die Richtung der Tangente an die Führungsschiene 8.

Im Führungskörper 16 ist die Welle 6 drehbar und längsverschiebbar gelagert, was in Fig. 3b durch Pfeile angedeutet ist.

In der Führungsschiene 8, deren Querschnitt in Fig. 3b dargestellt ist, läuft eine Rollenkette 53 um. Der Wagen 9 wird von dieser Rollenkette 53 angetrieben. Zu diesem Zwecke ist das Gestell 12 des Wagens 9 über einen Stift 54 mit der Achse einer Rolle 55 der genannten Rollenkette 53 verbunden.

Eine Variante zum in Fig. 3a, b dargestellten Wagen 9 zeigt Fig. 4. Hier ist der Wagen 9 ergänzt um ein drittes Führungsrad 18, welches von einem mit dem Gestell 12 durch ein Scharniergelenk 21 verbundenen Gestellteil 22 getragen ist. Durch eine Feder 17 wird der Gestellteil 22 vom Gestell 12 weggedrückt; damit bleibt das dritte Führungsrad 18 in Kraftschluss mit der Führungsschiene 8.

In Fig. 5a, b ist die Rollenkette 53 und ihr Antrieb im Zusammenhang mit der Führungsschiene 8 dargestellt; in Fig. 5a teilweise im Schnitt, in Fig. 5b in teilweise aufgebrochener Draufsicht. In der Führungsschiene 8 ist an einer Stelle - in Fig. 2a beispielsweise rechts unten an der Führungsschiene 8 - ein Antriebszahnrad 56 eingelassen. Dieses wird über ein Getriebe 57 von einem Motor 58 angetrieben. Jede der beiden ovalförmigen Führungsschienen 8 trägt einen solchen aus den Elementen 56, 57, 58 bestehenden Antrieb. Gespeist werden die beiden Motoren 58 durch eine gesteuerte Stromversorgung, die in Fig. 2a schematisch dargestellt und mit der Nummer 59 bezeichnet ist.

Die gesteuerte Stromversorgung 59 kann beispielsweise nach der aus dem CH-Patentgesuch 849/92-6 bekannten Art gestaltet sein. Beispielsweise kann auch eine Programmsteuerung der als Inkrementalmotoren ausgeführten Motoren 58 vorgesehen werden, die der stark ungleichförmigen Bewegung der Wagen 9 Rechnung trägt.

In der numerisch gesteuerten Stromversorgung 59 kann daher das Orts-Geschwindkeitsprofil des Motors 58 fest gespeichert werden. Sollwert- Istwertvergleich der Position des Motors ist Stand der Technik und braucht hier nicht beschrieben zu werden.

Im Ausführungsbeispiel gemäss Fig. 6 ist der durch die Führungsschiene 8 aus dem ersten Ausführungsbeispiel bewirkte geometrische Zwanglauf ersetzt durch eine Zweikoordinatensteuerung, bestehend aus einem vertikal beweglichen und angetriebenen Schlitten 60 und einem horizontal beweglichen und angetriebenen Schlitten 61. Der Schlitten 60 läuft im mit Schienen 64 versehenen Rahmen 11. Der Schlitten 60 bildet die Führung für den Schlitten 61. Im Schlitten 61 ist eine Kugel 62 gelagert, die die Lagerung für die Welle bildet. Gespeist werden die - nicht gezeichneten - Antriebe der Schlitten 60, 61 von einer Steuerung 63, in der das Ort-Geschwindigkeitsprofil gespeichert ist.

Um Bau- und Formtoleranzen aufzunehmen, sind die Antriebe der Schlitten 60, 61 mit Sensoren ausgerüstet, die aus dem Vergleich von aufgewendeten und zulässigen Kräften das Sollwertprofil in der Steuerung 63 modifizieren, wie dies aus der Robotik bekannt ist.

Der Hohlkörper 4 läuft wie im ersten Ausführungsbeispiel auf dem Rollenteppich 51. Eine nicht gezeichnete Variante sowohl zum ersten als auch zum zweiten Ausführungsbeispiel ist ein freilaufendes endloses Band, das über zwei Walzen läuft, welches dann an die Stelle des Rollenteppichs 51 tritt.

Rahmen 11 mit Schienen 64, Schlitten 60 und 61 mit Kugel 62 sind selbstverständlich analog zum ersten Ausführungsbeispiel gemäss Fig. 2a, b, doppelt vorhanden, da auf jeder Seite des Rollenteppichs 51 ein Rahmen 11 befestigt ist.

Im Betrieb bewegen sich sowohl die beiden Schlitten 60, als auch die Schlitten 61 im wesentlichen gegenläufig, um der Welle 6 jene Bewegung zu erteilen, die ein Taumeln des Hohlkörpers 4 bewirkt.

Die gleiche Bewegung, wie der beschriebene Hohlkörper 4 führt ein aus teilweise gebogenen Stangen 65 gebildeter Skelettkörper 66 aus, wie in Fig. 7a, b in Grund- und Aufriss dargestellt. Daher kann im Inneren des Skelettkörpers 66 ein einfach gestaltetes Gefäss 67, beispielsweise eine handelsübliche Chemikalien-Trommel, mit Stangen 68 und Bändern 69 befestigt werden.

Wie bereits beschrieben, kann die Welle 6 auch hohl ausgeführt sein. Dann ist die erfindungsgemässe Vorrichtung auch geeignet, im Durchflussverfahren flüssige oder feste Materialien zu mischen. Zu diesem Zwecke ist die Welle 6 an jedem Ende mit einer an sich bekannten Drehdurchführung versehen. Mit solchen Drehdurchführungen lassen sich mehrere Komponenten zudosieren; ferner ist auch die Einführung von Mess-Sonden für Druck, Temperatur, pH und weitere Parameter problemlos möglich.

## Patentansprüche

1. Vorrichtung zum Antrieb eines Taumelkörpers in der Art eines Oloides, dadurch gekennzeichnet, dass
- beidseitig des Taumelkörpers eine Welle (6) koaxial zur Längsachse des Taumelkörpers befestigt ist,
- Mittel vorhanden sind, um diese Welle (6) in zwei parallelen Ebenen (E₁, E₂), die vertikal und senkrecht auf der Ebene des Bandes (2) stehen und die Richtung der Bewegungsrichtung des Taumelkörpers definieren, auf ovalen Bahnen zu führen und anzutreiben,
- der Taumelkörper auf einer passiv mitbewegten Unterlage (2,51) aufliegt.

2. Vorrichtung nach Patentanspruch 1, dadurch gekennzeichnet, dass
- die genannten Mittel um die Welle (6) in den zwei parallelen Ebenen (E₁, E₂) auf ovalen Bahnen zu führen darin bestehen, dass in jeder der Ebenen (E₁, E₂) eine ovale Führungsschiene (8) vorhanden ist, welche mit mindestens vier, eine Vertikalbewegung erlaubende, Federgelenken (10) in einem Rahmen (11) befestigt ist,
- an jeder Führungsschiene (8) ein Wagen (9) vorhanden ist, der um diese Führungsschiene umlaufen kann,
- jeder der Wagen (9) aus einem Gestell (12) besteht, welches mindestens zwei Führungsräder (13, 18) trägt, die den Kraft- und Formschluss mit der Führungsschiene (8) übernehmen, am Gestell (12) ein Drehgelenk (19) vorhanden ist, dessen Drehachse jeweils senkrecht steht auf der Tangente an die Führungsschiene (8) und in deren Ebene liegt, wobei der mittels dieses Drehgelenkes (19) drehbare Teil einer Platte (20) ist, welche eine Querachse (15) trägt, die parallel ist zur Richtung der Tangente an die Führungsschiene (8),
- ein Führungskörper (16) vorhanden ist, in dem die Welle (6) sowohl Längs- als auch Drehbewegungen ausführen kann, und der um die genannte Querachse (15) an der Platte (20) schwenkbar ist,
- die Dimensionen von Führungsschiene (8), Wagen (9) mit Drehgelenk (19), Platte (20) und Führungskörper (16) so bemessen sind, dass die Welle (6) in den Ebenen (E₁, E₂) die vorgesehene Ovalkurve beschreiben, wenn der Taumelkörper auf seiner Unterlage (2, 51) bewegt wird,
- jeder Wagen (9) mittels je eines Stiftes (54) mit einer Rolle (55) einer Rollenkette (53) verbunden ist, welche in den Führungsschienen (8) umlaufen können,
- die Rollenketten (53) über je ein in den Führungsschienen (8) eingelassenes Antriebszahnrad (56) angetrieben werden können, welches sein Antriebsdrehmoment über ein Getriebe (57) von einem Motor (58) bezieht,
- jeder Motor (58) über eine gesteuerte Stromversorgung (59) gespeist ist.

3. Vorrichtung nach Patentanspruch 2, dadurch gekennzeichnet, dass die gesteuerte Stromversorgung (59) die Summe der Antriebsdrehmomente konstant hält.

4. Vorrichtung nach Patentanspruch 2, dadurch gekennzeichnet, dass in der gesteuerten Stromversorgung (59) die Orts-Geschwindigkeitspro file der Antriebszahnräder (56) gespeichert sind.

5. Vorrichtung nach Patentanspruch 1, dadurch gekennzeichnet, dass
- in jedem der Rahmen (11) ein vertikal beweglicher und angetriebener Schlitten (60) vorhanden ist, welcher einen horizontal beweglichen und angetriebenen Schlitten (61) trägt, in welch letzterem eine um ihr Zentrum drehbare Kugel (62) gelagert ist, welche das Dreh- und Gleitlager für die Welle (60) enthält,
- die Antriebe der Schlitten (60, 61) von einer Steuerung (63) gespeist werden, in welcher das Ort-Geschwindigkeitsprofil der Bewegung der Welle (6) in den parallelen Ebenen (E₁, E₂) gespeichert ist.

6. Vorrichtung nach Patentanspruch 1, dadurch gekennzeichnet, dass die mitbewegte Unterlage aus einem aus kurzen, freilaufenden Rollen (52) bestehenden Rollenteppich (51) gebildet ist, dessen Rollen (52) untereinander parallele Achsen aufweisen, und die Richtung dieser Achsen horizontal und senkrecht zur Bewegungsrichtung des Taumelkörpers ist.

7. Vorrichtung nach Patentanspruch 1, dadurch gekennzeichnet, dass die mitbewegte Unterlage aus einem endlosen, horizontalen, freilaufenden Band besteht.

8. Vorrichtung nach einem der Patentansprüche 1, 2 oder 5, dadurch gekennzeichnet, dass der Taumelkörper ein geschlossener Hohlkörper (4) ist

9. Vorrichtung nach Patentanspruch 8, dadurch gekennzeichnet, dass der Hohlköper (4) die Form eines Oloides aufweist.

10. Vorrichtung nach Patentanspruch 8, dadurch gekennzeichnet, dass der Hohlkörper (4) die Form eines Oloides aufweist, welchem in bezug auf seine Längsachse an beiden Enden je ein Segment abgeschnitten ist, wodurch zwei auf der Längsachse senkrecht stehende Flächen (7) entstehen, welche von der Welle (6) durchsetzt werden.

11. Vorrichtung nach einem der Patentansprüche 1, 2 oder 5, dadurch gekennzeichnet, dass der Taumelkörper ein aus teilweise gebogenen Stangen (65) hergestellter Skelettkörper (66) ist, der das gleiche Abrollverhalten zeigt, wie ein Oloid.

12. Vorrichtung nach Patentanspruch 11, dadurch gekennzeichnet, dass Mittel vorhanden sind, um im Inneren des Skelettkörpers (66) ein Gefäss (67) zu befestigen.

13. Vorrichtung nach einem der Patentansprüche 1 bis 12, dadurch gekennzeichnet, dass die Welle (6) als Hohlwelle ausgebildet ist und an jedem ihrer Enden eine Drehdurchführung aufweist, welche sowohl gestattet dem Taumelkörper während des Betriebes Mischgut zuzuführen und zu entnehmen, als auch Mess-Sonden für physikalische und chemische Parameter einzuführen.

## Claims

1. A device for driving a tumbling body in the form of an oloid, characterised in that
- a shaft (6) is secured on both sides of the tumbling body coaxially to the longitudinal axis of the tumbling body,
- means are provided to guide and drive this shaft (6) and the tumbling body along oval paths in two parallel planes (E₁, E₂) which extend vertically and perpendicularly to the plane of the belt (2) and define the direction of movement of the tumbling body,
- the tumbling body lies on a supporting surface (2, 51) moved passively with it.

2. A device according to patent claim 1, characterised in that
- the said means to guide the shaft (6) in the two parallel planes (E₁, E₂) along oval paths comprise an oval guide rail (8) that is provided which is secured through at least four spring joints (10) permitting vertical movement, in a frame (11),
- a carriage (9) is provided on each guide rail (8) and can rotate about this guide rail,
- each of the carriages (9) comprises a frame (12) which bears at least two guide wheels (13, 18) which transfer the mechanical and form fit with the guide rail (8), a rotating joint (19) is available at the frame (12) with an axis of rotation which in each case is vertical on the tangent at the guide rail (8) and lies in its plane, wherein the part which can be turned through this rotating joint (19) is a plate (20) which bears a transverse axis (15) which is parallel to the direction of tangents at the guide rail (8),
- a guide body (16) is provided in which the shaft (6) can execute both longitudinal and rotational movements and which can be swivelled about the aforementioned transverse axis (15) at the plate (20),
- the dimensions of guide rail (8), carriage (9) with rotating joint (19), plate (20) and the guide body (16) are chosen so that the shaft (6) describes the envisaged oval curve in the planes (E₁, E₂) when the tumbling body is moved on its supporting surface (2, 51),
- each carriage (9) is connected via a pin (54) with a roller (55) of a roller chain (53) which con move in the guide rails (8),
- the roller chains (53) can be driven via a drive gear wheel (56) incorporated in the guide rails (8) which derives its driving torque via a gear unit (57) from a motor (58),
- each motor (58) is fed through a controlled power supply (59).

3. A device according to patent claim 2, characterised in that the controlled power supply (59) maintains the sum of driving torques constant.

4. A device according to patent claim 2, characterised in that the local speed profile of the drive gear wheels (56) is stored in the controlled power supply.

5. A device according to patent claim 1, characterised in that
- in each of the frames (11) a vertically-movable and driven cradle (60) is provided which bears a horizontally-movable and driven cradle (61) in which a sphere (62), rotatable about its centre, is mounted and contains the pivot bearing and sleeve bearing for the shaft (60),
- the drives of the cradles (60, 61) are fed by a controller (63) in which the local speed profile of the movement of the shaft (6) in the parallel planes (E₁, E₂) is stored.

6. A device according to patent claim 1, characterised in that the supporting surface moved at the same time comprises a roller carpet (51) of short free-running rollers (52) with axes extending parallel to each other, with the direction of these axes horizontal and perpendicular to the direction of movement of the tumbling body.

7. A device according to patent claim 1, characterised in that the supporting surface moved at the same time is an endless, horizontal, free-running belt.

8. A device according to any one of patent claims 1, 2 or 5, characterised in that the tumbling body is a sealed hollow body (4).

9. A device according to patent claim 8, characterised in that the hollow body (4) has the shape of an oloid.

10. A device according to patent claim 8, characterised in that the hollow body (4) has the shape of an oloid, which has a segment cut off at both ends of its longitudinal axis, resulting in two surfaces (7) extending perpendicularly to the longitudinal axis and through which the shaft (6) passes.

11. A device according to any one of patent claims 1, 2 or 5, characterised in that the tumbling body is a skeletal body (66), manufactured from partially bent rods (65), which exhibits the same rolling behaviour as an oloid.

12. A device according to patent claim 11, characterised in that means are provided to secure a vessel (67) in the interior of the skeletal body (66).

13. A device according to any one of patent claims 1 to 12, characterised in that the shaft (6) is in the form of a hollow shaft and is provided with a rotating through-hole at each end which allows material to be admixed to be fed into, and withdrawn from, the tumbling body during operation and allows the introduction of measurement probes for physical and chemical parameters.

## Revendications

1. Dispositif d'entraînement d'un corps oscillant du type ovoïde, caractérisé en ce que :
- un arbre (6) est fixé de part et d'autre du corps oscillant, coaxialement avec l'axe longitudinal du corps oscillant ;
- des moyens sont prévus pour guider et entraîner cet arbre (6) sur une trajectoire ovale sur deux plans parallèles (E1, E2), s'étendant verticalement et perpendiculairement par rapport au plan de la bande (2) et indiquant la direction du mouvement du corps oscillant,
- le corps oscillant repose sur un support (2, 51) passif et entraîné par le mouvement.

2. Dispositif selon la revendication 1, caractérisé en ce que :
- lesdits moyens utilisés pour guider l'arbre (6) sur des trajectoires ovales sur les deux plans parallèles (E1, E2) consistent en ce qu'un rail de guidage ovale (8) est prévu sur chacun des plans (E1, E2), ce rail étant fixé sur un châssis (11) par au moins quatre articulations élastiques (10) lui permettant d'effectuer un mouvement dans le sens vertical ;
- un chariot (9) est prévu sur chaque rail de guidage (8), ledit chariot pouvant se déplacer autour de ce rail de guidage ;
- chacun des chariots (9) comprend un bâti (12) portant au moins deux roues de guidage (13, 18) assurant l'adhérence de force et de forme avec le rail de guidage (8), tandis qu'une articulation rotoïde (19) est prévue sur le bâti (12), l'axe de rotation de ladite articulation rotoïde s'étendant perpendiculairement à la tangente du rail de guidage (8) et sur son plan, la partie rendue rotative grâce à cette articulation rotoïde (19) étant une plaque (20) portant un axe transversal (15) parallèle à la direction de la tangente du rail de guidage (8) ;
- un corps de guidage (16) est prévu, dans lequel l'arbre (6) peut effectuer aussi bien des mouvements dans le sens longitudinal que des mouvements de rotation, et qui peut pivoter autour dudit axe transversal (15) situé sur la plaque (20) ;
- les dimensions du rail de guidage (8), du chariot (9) avec l'articulation rotoïde (19), de la plaque (20) et du corps de guidage (16) sont définis de sorte que l'arbre (6) décrit la courbe ovale prévue sur les plans (E1, E2) lorsque le corps oscillant est déplacé sur son support (2, 51),
- chaque chariot (9) est relié, par une tige (54), à un rouleau (55) d'une chaîne à rouleaux (53), ces chaînes pouvant circuler dans les rails de guidage (8),
- les chaînes à rouleaux (53) sont entraînées chacune par une roue dentée (56) insérée dans le rail de guidage (8), ladite roue dentée (56) recevant son couple d'entraînement d'un moteur (58) par l'intermédiaire d'un engrenage (7),
- chaque moteur (58) est alimenté par un système d'alimentation en énergie électrique asservi (59).

3. Dispositif selon la revendication 2, caractérisé en ce que le système d'alimentation en énergie électrique asservi (59) maintient constante la somme des couples d'entraînement.

4. Dispositif selon la revendication 2, caractérisé en ce que dans le système d'alimentation en énergie électrique asservi (59) sont mémorisés, les profils de vitesse locale des roues dentées d'entraînement (56).

5. Dispositif selon la revendication 1, caractérisé en ce que :
- chaque châssis (11) comprend un chariot (60) entraîné, mobile verticalement et portant un chariot (61) entraîné, mobile horizontalement et dans lequel une bille (62) est logée de façon à pouvoir tourner autour de son centre, ladite bille comprenant le palier de roulement et de déplacement de l'arbre (6),
- les dispositifs d'entraînement des chariots (60, 61) sont alimentés par un système de commande (63) dans lequel est mémorisé le profil de vitesse locale du mouvement de l'arbre (6) sur les plans parallèles (E1, E2).

6. Dispositif selon la revendication 1, caractérisé en ce que le support entraîné est constitué par un tapis à rouleaux (51) consistant en de courts rouleaux (52) montés fous, dont les axes sont parallèles les uns par rapport aux autres, et la direction de ces axes est horizontale et perpendiculaire par rapport au sens de déplacement du corps oscillant.

7. Dispositif selon la revendication 1, caractérisé en ce que le support entraîné est constitué d'une bande sans fin horizontale et à mouvement libre.

8. Dispositif selon l'une quelconque des revendications 1, 2 ou 5, caractérisé en ce que le corps oscillant est un corps creux (4) fermé.

9. Dispositif selon la revendication 8, caractérisé en ce que le corps creux (4) présente la forme d'un ovoïde.

10. Dispositif selon la revendication 8, caractérisé en ce que le corps creux (4) présente la forme d'un ovoïde sur lequel un segment est découpé à chaque extrémité par rapport à son axe longitudinal, ce qui produit deux faces (7) perpendiculaires à l'axe longitudinal et à travers lesquelles passe l'arbre (6).

11. Dispositif selon l'une quelconque des revendications 1, 2 ou 5, caractérisé en ce que le corps oscillant est un corps à squelette (66) réalisé à partir de barres (65) partiellement pliées et présentant le même comportement de déroulement qu'un corps ovoïde.

12. Dispositif selon la revendication 11, caractérisé en ce que des moyens sont prévus pour fixer un récipient (67) à l'intérieur du corps de squelette (66).

13. Dispositif selon l'une quelconque des revendications 1 à 12, caractérisé en ce que l'arbre (6) est réalisé sous la forme d'un arbre creux qui présente, à chaque extrémité, un passage tournant permettant d'alimenter le corps oscillant d'un produit de mélange ou de prélever celui-ci pendant le fonctionnement d'une part, et de l'utiliser comme sonde de mesure de paramètres physiques et chimiques, d'autre part.
